# EUROPÄISCHE PATENTANMELDUNG

(11) **EP 4 610 449 A1**
(43) Veröffentlichungstag der Anmeldung: **03.09.2025**
(21) Anmeldenummer: 25160291.8
(22) Anmeldetag: 26.02.2025
(51) Int. Cl.: E04D 13/15, F16B 17/00

(54) **ECKVERBINDER ZUM VERBINDEN VON ZWEI DACHABSCHLUSSPROFILEN, SYSTEM ZUM BEDECKEN EINER DACHECKE SOWIE VERFAHREN ZUM HERSTELLEN EINES SOLCHEN SYSTEMS**

(30) Priorität: 27.02.2024 DE 102024105409
(71) Anmelder: Haushaut GmbH, 52349 Düren (DE)
(72) Erfinder: Große, Matthias, 53539 Borler (DE)
(74) Vertreter: Geskes, Christoph

(57) **Zusammenfassung**

Um die Herstellung eines Systems (10) zum Bedecken einer Dachecke, das zwei Dachabschlussprofile (14, 16) umfasst, zu vereinfachen, umfasst ein Eckverbinder (12) einen Pfosten (18), der sich entlang einer Hochachse (H) erstreckt, und zwei Steckschenkel (20, 22), die mit dem Pfosten verbunden sind und sich entlang einer ersten beziehungsweise einer zweiten Schenkelachse (S1, S2) erstrecken, die rechtwinklig zur Hochachse und in Bezug auf diese in einem ersten Winkel zueinander angeordnet sind, der bei einer Dachaußenecke zwischen 30° und 150° und bei einer Dachinnenecke zwischen 210° und 330° ist, wobei die Dachabschlussprofile jeweils ein erstes und ein zweites Ende aufweisen und sich entlang der ersten bzw. zweiten Profilachse erstrecken, die rechtwinklig zur Hochachse und in Bezug auf diese im ersten Winkel zueinander angeordnet sind.

Ein System zum Bedecken einer Dachecke umfasst den Eckverbinder und die Dachabschlussprofile, wobei das erste mit dem zweiten Dachabschlussprofil über den ersten Steckschenkel, den Pfosten und den zweiten Steckschenkel verbunden ist.

Die Erfindung schlägt ein Verfahren zum Herstellen des Systems vor, wobei der Eckverbinder und die Dachabschlussprofile bereitgestellt werden, die Profilachsen rechtwinklig zur Hochachse und in Bezug auf diese im ersten Winkel zueinander angeordnet werden, und das erste mit dem zweiten Dachabschlussprofil über den ersten Steckschenkel, den Pfosten und den zweiten Steckschenkel verbunden wird.

## Beschreibung

Die Erfindung betrifft einen Eckverbinder zum Verbinden von zwei Dachabschlussprofilen, nämlich eines ersten und eines zweiten Dachabschlussprofils, ein System zum Bedecken einer Dachecke sowie ein Verfahren zum Herstellen eines solchen Systems.

Im Rahmen der vorliegenden Offenbarung wird als "Dachecke" eine Ecke eines Daches bezeichnet, die zwei Dachkanten des Daches aufweist, die an einer Vertikalachse zusammentreffen und in Bezug auf die Vertikalachse in einem Dacheckenwinkel zueinander angeordnet sind. Dieser Dacheckenwinkel verläuft über die Dachfläche hinweg und ist für eine konvexe Dachecke - die auch als "Dachaußenecke" bezeichnet wird - größer als 0° und kleiner als 180° und für eine konkave Dachecke - die auch als "Dachinnenecke" bezeichnet wird - größer als 180° und kleiner als 360°.

Die POLYBIT BAUMETALL GMBH vertreibt ein Dachabschlussprofil unter der Bezeichnung POLYBIT COMBI und offenbart passend zu diesem unter der URL www.polybit.de/Produkte/Dachabschluss-Profile/COMBI-Aussenecke/# eine sogenannte "90°-Außenecke" und unter der URL www.polybit.de/Produkte/Dachabschluss-Profile/COMBI-Innenecke/# eine sogenannte "90°-Innenecke". Mit dieser 90°-Außenecke kann eine Dachaußenecke mit einem Dacheckenwinkel von 90° bedeckt werden, und mit dieser 90°-Innenecke kann eine Dachinnenecke mit einem Dacheckenwinkel von 270° bedeckt werden. Sowohl diese 90°-Außenecke als auch diese 90°-Innenecke besteht aus zwei Dachabschlussprofilen aus Aluminium, deren zueinander weisende Enden durch 45°-Gehrungsschnitte abgeschrägt und aneinander geschweißt sind. Das Schweißen ist jedoch ein aufwändiger Vorgang.

Vor diesem Hintergrund schlägt die Erfindung die Gegenstände der unabhängigen Ansprüche vor. Vorteilhafte Ausführungsformen der Erfindung sind in den abhängigen Ansprüchen beschrieben.

Gemäß einem ersten Aspekt der Erfindung wird ein Eckverbinder zum Verbinden von zwei Dachabschlussprofilen, nämlich eines ersten und eines zweiten Dachabschlussprofils, vorgeschlagen, die jeweils ein erstes und ein zweites Ende aufweisen und sich entlang einer ersten beziehungsweise einer zweiten Profilachse erstrecken, wobei die Profilachsen rechtwinklig zu einer Hochachse des Eckverbinders verlaufen und in Bezug auf die Hochachse in einem ersten Winkel, der im Falle einer Dachaußenecke größer oder gleich 30° und kleiner oder gleich 150° ist und im Falle einer Dachinnenecke größer oder gleich 210° und kleiner oder gleich 330° ist, zueinander angeordnet sind, wobei der Eckverbinder umfasst:
- einen Pfosten, der sich entlang der Hochachse erstreckt; und
- einen ersten und einen zweiten Steckschenkel, die mit dem Pfosten verbunden sind und sich entlang einer ersten beziehungsweise einer zweiten Schenkelachse erstrecken;
   wobei
- die Schenkelachsen rechtwinklig zu der Hochachse verlaufen und in Bezug auf die Hochachse in dem ersten Winkel zueinander angeordnet sind.

Im Rahmen der vorliegenden Offenbarung soll eine Formulierung der Art "A ist mit B fest verbunden" umfassen, dass diese feste Verbindung von A und B beispielhaft realisiert ist, indem A und B monolithisch miteinander ausgebildet und insbesondere durch Spritzpressen, Extrusion, Koextrusion, Gießen, Stranggießen, Sintern, Fließpressen, Strangpressen, Tiefziehen, Biegen, Stanzen und/oder Schneiden hergestellt sind, oder indem A und B stoffschlüssig miteinander verbunden oder aneinander befestigt sind, insbesondere durch Löten, Kleben und/oder Schweißen. Im Rahmen der vorliegenden Offenbarung soll eine Formulierung der Art "A ist mit B lösbar verbunden" umfassen, dass diese lösbare Verbindung von A und B beispielhaft realisiert ist, indem A und B formschlüssig und/oder kraftschlüssig miteinander verbunden sind, insbesondere durch Verschrauben oder Verkeilen. Im Rahmen der vorliegenden Offenbarung soll eine Formulierung der Art "A ist mit B verbunden" umfassen, dass diese Verbindung von A und B fest oder lösbar sein kann.

Wenn der Eckverbinder an der Dachecke angebracht ist, dann verläuft bevorzugt die Hochachse im Wesentlichen parallel zu der Vertikalachse und die Schenkelachsen im Wesentlichen parallel zu den jeweiligen Dachkanten. Der erste Winkel wird passend zu dem Dacheckenwinkel der jeweiligen Dachecke gewählt und ist bevorzugt im Wesentlichen gleich dem Dacheckenwinkel.

Gemäß einem zweiten Aspekt der Erfindung wird ein System zum Bedecken einer Dachecke, nämlich einer Dachaußenecke oder einer Dachinnenecke, vorgeschlagen, umfassend:
- einen Eckverbinder, der gemäß dem ersten Aspekt ausgebildet ist; und
- ein erstes und ein zweites Dachabschlussprofil, die jeweils ein erstes und ein zweites Ende aufweisen und sich entlang einer ersten beziehungsweise einer zweiten Profilachse erstrecken;
   wobei
- die Profilachsen rechtwinklig zu der Hochachse verlaufen und in Bezug auf die Hochachse in dem ersten Winkel zueinander angeordnet sind und/oder die Profilachsen parallel zu den Schenkelachsen verlaufen; und
- das erste Dachabschlussprofil über den ersten Steckschenkel, den Pfosten und den zweiten Steckschenkel mit dem zweiten Dachabschlussprofil verbunden ist.

Gemäß einem dritten Aspekt der Erfindung wird ein Verfahren zum Herstellen eines Systems zum Bedecken einer Dachecke vorgeschlagen, welches System gemäß dem zweiten Aspekt ausgebildet ist, wobei
- ein Eckverbinder bereitgestellt wird, der gemäß dem ersten Aspekt ausgebildet ist;
- ein erstes und ein zweites Dachabschlussprofil bereitgestellt werden, die jeweils ein erstes und ein zweites Ende aufweisen und sich entlang einer ersten beziehungsweise einer zweiten Profilachse erstrecken;
- die Profilachsen rechtwinklig zu der Hochachse verlaufend und in Bezug auf die Hochachse in dem ersten Winkel zueinander angeordnet werden und/oder die Profilachsen parallel zu den Schenkelachsen verlaufend angeordnet werden; und
- das erste Dachabschlussprofil über den ersten Steckschenkel, den Pfosten und den zweiten Steckschenkel mit dem zweiten Dachabschlussprofil verbunden wird.

Die Erfindung ermöglicht die Herstellung eines Systems zum Bedecken einer Dachecke, das zwei Dachabschlussprofile umfasst, ohne dass die Dachabschlussprofile aneinander geschweißt werden müssen. Diese Herstellung ist im Vergleich zu der Herstellung der bekannten 90°-Außenecke beziehungsweise 90°-Innenecke mit geringerem Aufwand verbunden.

Jeder Eckverbinder kann nach Bedarf beispielsweise keinen zusätzlichen oder wenigstens einen zusätzlichen ersten Steckschenkel und/oder keinen zusätzlichen oder wenigstens einen zusätzlichen zweiten Steckschenkel umfassen.

In einer beispielhaften Ausführungsform ist bestimmt, dass
- das erste und das zweite Dachabschlussprofil eine erste beziehungsweise eine zweite Aufnahmenut aufweisen, die parallel zu der jeweiligen Profilachse verlaufen; und
- der erste und der zweite Steckschenkel in die erste beziehungsweise die zweite Aufnahmenut einsteckbar sind.

Hierdurch wird eine lösbare Verbindung des Eckverbinders mit den beiden Dachabschlussprofilen ermöglicht, die auf einfache Weise erfolgt, indem die Steckschenkel in die zugeordneten Aufnahmenuten gesteckt werden.

In einer beispielhaften Ausführungsform ist bestimmt, dass
- jedes Dachabschlussprofil einen ersten und einen zweiten Begrenzungsbereich aufweist, die parallel zu der jeweiligen Profilachse verlaufen und die jeweilige Aufnahmenut begrenzen;
- jeder Steckschenkel im Wesentlichen plattenförmig ausgebildet ist und einen ersten und einen zweiten Randbereich aufweist, die parallel zu der jeweiligen Schenkelachse verlaufen;
- der erste und der zweite Randbereich des ersten Steckschenkels an den ersten beziehungsweise den zweiten Begrenzungsbereich des ersten Dachabschlussprofils anlegbar sind; und
- der erste und der zweite Randbereich des zweiten Steckschenkels an den ersten beziehungsweise den zweiten Begrenzungsbereich des zweiten Dachabschlussprofils anlegbar sind.

In einer beispielhaften Ausführungsform ist bestimmt, dass
- das erste Dachabschlussprofil an seinem ersten Ende eine erste Stirnfläche und das zweite Dachabschlussprofil an seinem zweiten Ende eine zweite Stirnfläche aufweist, die parallel zu der Hochachse und/oder rechtwinklig zu der jeweiligen Profilachse verlaufen; und
- der Pfosten eine erste und eine zweite Anlagefläche aufweist, die an die erste beziehungsweise die zweite Stirnfläche, insbesondere vollflächig, anlegbar sind.

In einer beispielhaften Ausführungsform ist bestimmt, dass die erste und die zweite Anlagefläche parallel zu der Hochachse und/oder rechtwinklig zu der jeweiligen Schenkelachse verlaufen.

In einer beispielhaften Ausführungsform ist bestimmt, dass wenigstens einer der Steckschenkel mit dem Pfosten fest verbunden oder monolithisch ausgebildet ist.

In einer beispielhaften Ausführungsform des zweiten Aspekts ist bestimmt, dass
- das erste und das zweite Dachabschlussprofil eine erste beziehungsweise eine zweite Aufnahmenut aufweisen, die parallel zu der jeweiligen Profilachse verlaufen; und
- der erste und der zweite Steckschenkel in die erste beziehungsweise die zweite Aufnahmenut eingesteckt sind.

Hierfür ist der Eckverbinder derart ausgebildet, dass der erste und der zweite Steckschenkel in die erste beziehungsweise die zweite Aufnahmenut einsteckbar sind.

In einer beispielhaften Ausführungsform des zweiten Aspekts ist bestimmt, dass
- jedes Dachabschlussprofil einen ersten und einen zweiten Begrenzungsbereich aufweist, die parallel zu der jeweiligen Profilachse verlaufen und die jeweilige Aufnahmenut begrenzen;
- der Eckverbinder derart ausgebildet ist, dass
   - jeder Steckschenkel im Wesentlichen plattenförmig ausgebildet ist und einen ersten und einen zweiten Randbereich aufweist, die parallel zu der jeweiligen Schenkelachse verlaufen;
- der erste und der zweite Randbereich des ersten Steckschenkels an den ersten beziehungsweise den zweiten Begrenzungsbereich des ersten Dachabschlussprofils angelegt sind; und
- der erste und der zweite Randbereich des zweiten Steckschenkels an den ersten beziehungsweise den zweiten Begrenzungsbereich des zweiten Dachabschlussprofils angelegt sind.

Hierfür ist der Eckverbinder derart ausgebildet, dass der erste und der zweite Randbereich des ersten Steckschenkels an den ersten beziehungsweise den zweiten Begrenzungsbereich des ersten Dachabschlussprofils anlegbar sind und dass der erste und der zweite Randbereich des zweiten Steckschenkels an den ersten beziehungsweise den zweiten Begrenzungsbereich des zweiten Dachabschlussprofils anlegbar sind.

In einer beispielhaften Ausführungsform des zweiten Aspekts ist bestimmt, dass
- das erste Dachabschlussprofil an seinem ersten Ende eine erste Stirnfläche und das zweite Dachabschlussprofil an seinem zweiten Ende eine zweite Stirnfläche aufweist, die parallel zu der Hochachse und/oder rechtwinklig zu der jeweiligen Profilachse verlaufen;
- der Eckverbinder derart ausgebildet ist, dass
   - der Pfosten eine erste und eine zweite Anlagefläche aufweist; und
- die erste und die zweite Anlagefläche an die erste beziehungsweise die zweite Stirnfläche, insbesondere vollflächig, angelegt sind.

Hierfür ist der Eckverbinder derart ausgebildet, dass die erste und die zweite Anlagefläche an die erste beziehungsweise die zweite Stirnfläche, insbesondere vollflächig, anlegbar sind und bevorzugt parallel zu der Hochachse und/oder rechtwinklig zu der jeweiligen Schenkelachse verlaufen.

In einer beispielhaften Ausführungsform des zweiten Aspekts ist bestimmt, dass
- das erste Dachabschlussprofil an seinem ersten Ende eine erste Schrägfläche und das zweite Dachabschlussprofil an seinem zweiten Ende eine zweite Schrägfläche aufweist, die parallel zu der Hochachse und einer Schrägachse verlaufen;
- die Schrägachse in Bezug auf die Hochachse in einem zweiten Winkel, der gleich der Hälfte des ersten Winkels ist, zu der ersten oder der zweiten Profilachse angeordnet ist; und
- die Schrägflächen aneinander angelegt sind.

In einer beispielhaften Ausführungsform des zweiten Aspekts ist bestimmt, dass
- im Falle einer Dachaußenecke die Stirnflächen an die jeweiligen Schrägflächen, insbesondere unmittelbar, angrenzen; und
- im Falle einer Dachinnenecke die Stirnflächen parallel zu den jeweiligen Profilachsen, in Richtung von dem Pfosten weg und um einen vorbestimmten Versatzbetrag von den jeweiligen Schrägflächen versetzt sind.

Im Falle einer Dachaußenecke liegt bevorzugt die Angrenzstelle, an der eine der Stirnflächen an die jeweilige Schrägfläche angrenzt, mit einem vorbestimmten ersten und einem vorbestimmten zweiten Abstand zu einer ersten beziehungsweise einer zweiten Seite des jeweiligen Dachabschlussprofils, wobei die erste und die zweite Seite zu der Dachecke hin beziehungsweise von der Dachecke weg weisen und im folgenden auch als Innenseite beziehungsweise Außenseite bezeichnet werden.

In einer beispielhaften Ausführungsform des dritten Aspekts ist bestimmt, dass
- ein Eckverbinder bereitgestellt wird, der gemäß dem ersten Aspekt ausgebildet ist;
- ein erstes und ein zweites Dachabschlussprofil bereitgestellt werden, die jeweils ein erstes und ein zweites Ende aufweisen und sich entlang einer ersten beziehungsweise einer zweiten Profilachse erstrecken;
- die Profilachsen rechtwinklig zu der Hochachse verlaufend und in Bezug auf die Hochachse in dem ersten Winkel zueinander angeordnet werden und/oder die Profilachsen parallel zu den Schenkelachsen verlaufend angeordnet werden; und
- das erste Dachabschlussprofil über den ersten Steckschenkel, den Pfosten und den zweiten Steckschenkel mit dem zweiten Dachabschlussprofil verbunden wird.

In einer beispielhaften Ausführungsform des dritten Aspekts ist bestimmt, dass
- das erste und das zweite Dachabschlussprofil eine erste beziehungsweise eine zweite Aufnahmenut aufweisen, die parallel zu der jeweiligen Profilachse verlaufen; und
- das Verbinden umfasst, dass
   - der erste und der zweite Steckschenkel in die erste beziehungsweise die zweite Aufnahmenut eingesteckt werden.

Hierfür ist der Eckverbinder derart ausgebildet, dass der erste und der zweite Steckschenkel in die erste beziehungsweise die zweite Aufnahmenut einsteckbar sind.

In einer beispielhaften Ausführungsform des dritten Aspekts ist bestimmt, dass
- jedes Dachabschlussprofil einen ersten und einen zweiten Begrenzungsbereich aufweist, die parallel zu der jeweiligen Profilachse verlaufen und die jeweilige Aufnahmenut begrenzen;
- der Eckverbinder derart ausgebildet ist, dass
   - jeder Steckschenkel im Wesentlichen plattenförmig ausgebildet ist und einen ersten und einen zweiten Randbereich aufweist, die parallel zu der jeweiligen Schenkelachse verlaufen;
- das Einstecken umfasst, dass
   - der erste und der zweite Randbereich des ersten Steckschenkels an den ersten beziehungsweise den zweiten Begrenzungsbereich des ersten Dachabschlussprofils angelegt werden; und
   - der erste und der zweite Randbereich des zweiten Steckschenkels an den ersten beziehungsweise den zweiten Begrenzungsbereich des zweiten Dachabschlussprofils angelegt werden.

Hierfür ist der Eckverbinder derart ausgebildet, dass der erste und der zweite Randbereich des ersten Steckschenkels an den ersten beziehungsweise den zweiten Begrenzungsbereich des ersten Dachabschlussprofils anlegbar sind und dass der erste und der zweite Randbereich des zweiten Steckschenkels an den ersten beziehungsweise den zweiten Begrenzungsbereich des zweiten Dachabschlussprofils anlegbar sind.

In einer beispielhaften Ausführungsform des dritten Aspekts ist bestimmt, dass
- das erste Dachabschlussprofil an seinem ersten Ende eine erste Stirnfläche und das zweite Dachabschlussprofil an seinem zweiten Ende eine zweite Stirnfläche aufweist, die parallel zu der Hochachse und/oder rechtwinklig zu der jeweiligen Profilachse verlaufen;
- der Eckverbinder derart ausgebildet ist, dass
   - der Pfosten eine erste und eine zweite Anlagefläche aufweist; und
- das Verbinden umfasst, dass
   - die erste und die zweite Anlagefläche an die erste beziehungsweise die zweite Stirnfläche, insbesondere vollflächig, angelegt werden.

Hierfür ist der Eckverbinder derart ausgebildet, dass die erste und die zweite Anlagefläche an die erste beziehungsweise die zweite Stirnfläche, insbesondere vollflächig, anlegbar sind und bevorzugt parallel zu der Hochachse und/oder rechtwinklig zu der jeweiligen Schenkelachse verlaufen.

In einer beispielhaften Ausführungsform des dritten Aspekts ist bestimmt, dass
- das erste Dachabschlussprofil an seinem ersten Ende eine erste Schrägfläche und das zweite Dachabschlussprofil an seinem zweiten Ende eine zweite Schrägfläche aufweist, die parallel zu der Hochachse und einer Schrägachse verlaufen;
- die Schrägachse in Bezug auf die Hochachse in einem zweiten Winkel, der gleich der Hälfte des ersten Winkels ist, zu der ersten oder der zweiten Profilachse angeordnet wird; und
- das Verbinden umfasst, dass
   - die Schrägflächen, insbesondere vollflächig, aneinander angelegt werden.

In einer beispielhaften Ausführungsform des dritten Aspekts ist bestimmt, dass
- ein erster Profilrohling bereitgestellt wird, der
   - ein erstes und ein zweites Ende aufweist, die dem ersten beziehungsweise dem zweiten Ende des ersten Dachabschlussprofils entsprechen,
   - sich entlang der ersten Profilachse erstreckt und
   - eine erste und eine zweite Seite aufweist, die zu der Dachecke hin beziehungsweise von der Dachecke weg weisen und parallel zu der ersten Profilachse von dem ersten bis zu dem zweiten Ende verlaufen und im folgenden auch als Innenseite beziehungsweise Außenseite bezeichnet werden;
- das erste Dachabschlussprofil hergestellt wird, indem
   - an dem ersten Profilrohling ein erster Gehrungsschnitt in einer ersten Ebene ausgeführt wird, die parallel zu der Hochachse und der Schrägachse verläuft und das erste Ende an einer Schneidstelle schneidet, die mit einem vorbestimmten ersten und einem vorbestimmten zweiten Abstand zu der jeweiligen Seite liegt,
      wobei im Falle einer Dachaußenecke der erste Abstand größer als Null ist, und
      wobei im Falle einer Dachinnenecke der zweite Abstand größer als Null ist;
- ein zweiter Profilrohling bereitgestellt wird, der
   - ein erstes und ein zweites Ende aufweist, die dem ersten beziehungsweise dem zweiten Ende des zweiten Dachabschlussprofils entsprechen,
   - sich entlang der zweiten Profilachse erstreckt und
   - eine erste und eine zweite Seite aufweist, die zu der Dachecke hin beziehungsweise von der Dachecke weg weisen und parallel zu der zweiten Profilachse von dem ersten bis zu dem zweiten Ende verlaufen;
- das zweite Dachabschlussprofil hergestellt wird, indem
   - an dem zweiten Profilrohling ein zweiter Gehrungsschnitt in einer zweiten Ebene ausgeführt wird, die parallel zu der Hochachse und der Schrägachse verläuft und das zweite Ende an einer Schneidstelle schneidet, die mit dem ersten und dem zweiten Abstand zu der jeweiligen Seite liegt; und
- durch den ersten und den zweiten Gehrungsschnitt die oben erwähnte erste beziehungsweise die oben erwähnte zweite Schrägfläche gebildet werden oder eine erste beziehungsweise eine zweite Schrägfläche gebildet werden, die parallel zu der Hochachse und der Schrägachse verlaufen.

In einer beispielhaften Ausführungsform des dritten Aspekts ist bestimmt, dass im Falle einer Dachaußenecke der zweite Abstand größer als Null ist, so dass durch den ersten und den zweiten Gehrungsschnitt die oben erwähnte erste beziehungsweise die oben erwähnte zweite Stirnfläche gebildet werden oder eine erste beziehungsweise eine zweite Stirnfläche gebildet werden, die parallel zu der Hochachse und/oder rechtwinklig zu der jeweiligen Profilachse verlaufen. Dabei grenzen bevorzugt die Stirnflächen an die jeweiligen Schrägflächen an.

Vorzugsweise ist im Falle einer Dachaußenecke beispielhaft bestimmt, dass der zweite Abstand kleiner als die Breite des ersten oder zweiten Dachabschlussprofils ist oder kleiner oder gleich ungefähr 50 %, ungefähr 40 %, ungefähr 30 %, ungefähr 25 %, ungefähr 20 %, ungefähr 15 %, ungefähr 10 % oder ungefähr 5 % dieser Breite ist oder kleiner oder gleich der Breite der ersten oder zweiten Anlagefläche ist, und/oder dass der zweite Abstand kleiner als der erste Abstand ist.

In einer beispielhaften Ausführungsform des dritten Aspekts ist bestimmt, dass im Falle einer Dachinnenecke
- der erste Abstand größer oder gleich Null ist;
- das Herstellen des ersten Dachabschlussprofils umfasst, dass
   - in der ersten Schrägfläche eine erste Ausnehmung derart eingebracht wird, dass die oben erwähnte erste Stirnfläche gebildet wird oder eine erste Stirnfläche gebildet wird, die parallel zu der Hochachse und/oder rechtwinklig zu der ersten Profilachse verläuft; und
- das Herstellen des zweiten Dachabschlussprofils umfasst, dass
   - in der zweiten Schrägfläche eine zweite Ausnehmung derart eingebracht wird, dass die oben erwähnte zweite Stirnfläche gebildet wird oder eine zweite Stirnfläche gebildet wird, die parallel zu der Hochachse und/oder rechtwinklig zu der zweiten Profilachse verläuft.

Vorzugsweise sind die Ausnehmungen derart ausgebildet, dass die Stirnflächen parallel zu den jeweiligen Profilachsen, in Richtung von dem Pfosten weg und um einen vorbestimmten Versatzbetrag von den jeweiligen Schrägflächen versetzt sind.

Vorzugsweise ist im Falle einer Dachinnenecke beispielhaft bestimmt, dass der erste Abstand kleiner als die halbe Breite des ersten oder zweiten Profilrohlings ist oder kleiner oder gleich ungefähr 50 %, ungefähr 40 %, ungefähr 30 %, ungefähr 25 %, ungefähr 20 %, ungefähr 15 %, ungefähr 10 % oder ungefähr 5 % dieser Breite ist oder gleich Null ist, und/oder dass der erste Abstand kleiner als der zweite Abstand ist.

Vorzugsweise ist im Falle einer Dachinnenecke beispielhaft bestimmt, dass die erste Stirnfläche rechtwinklig zu der Hochachse eine Breite aufweist, die kleiner oder gleich der Breite der ersten Anlagefläche ist und dass die zweite Stirnfläche rechtwinklig zu der Hochachse eine Breite aufweist, die kleiner oder gleich der Breite der zweiten Anlagefläche ist, und/oder dass der Versatzbetrag größer oder gleich der Breite der ersten oder zweiten Anlagefläche ist.

Vorzugsweise ist der Pfosten - und insbesondere sein Querschnitt in Bezug auf die Hochachse - beispielhaft derart geformt, dass der Pfosten bei ordnungsgemäßer Verbindung des Eckverbinders mit den Dachabschlussprofilen die Lücke, die von den Stirnflächen begrenzt wird, vollständig ausfüllt und/oder dass die von der Dachecke weg weisenden Außenseiten des Pfostens mit den benachbarten Außenseiten oder zweiten Seiten der Dachabschlussprofile fluchten.

Die Erläuterungen zu einem der Aspekte der Erfindung, insbesondere zu einzelnen Merkmalen dieses Aspektes, gelten analog für die anderen Aspekte der Erfindung.

Wird im Rahmen der vorliegenden Offenbarung der Begriff "etwa" oder "ungefähr" oder "im Wesentlichen" im Zusammenhang mit Werten oder Wertebereichen oder aber mit Eigenschaften oder Geometrien verwendet, so ist darunter ein Toleranzbereich zu verstehen, den der Fachmann auf diesem Gebiet für üblich erachtet. Insbesondere beträgt im Zusammenhang mit Werten oder Wertebereichen bei Verwendung des Begriffs "etwa" oder "ungefähr" ein Toleranzbereich ±20 %, bevorzugt ±10 % und weiter bevorzugt ±5 %. Untergrenzen von Wertebereichen können somit um 5 % bis 20 % unterschritten werden. Obergrenzen von Wertebereichen können somit um 5 % bis 20 % überschritten werden. Soweit verschiedene Wertebereiche, beispielsweise bevorzugte und weiter bevorzugte Wertebereiche, in der vorliegenden Erfindung angegeben sind, sind die Untergrenzen und die Obergrenzen der verschiedenen Wertebereiche miteinander kombinierbar.

Im Folgenden werden Ausführungsformen der Erfindung beispielhaft anhand der beigefügten Zeichnungen näher erläutert. Die daraus hervorgehenden einzelnen Merkmale sind jedoch nicht auf die einzelnen Ausführungsformen beschränkt, sondern können mit weiter oben beschriebenen einzelnen Merkmalen und/oder mit einzelnen Merkmalen anderer Ausführungsformen verbunden und/oder kombiniert werden. Die Einzelheiten in den Zeichnungen sind nur erläuternd, nicht aber beschränkend auszulegen. Die in den Ansprüchen enthaltenen Bezugszeichen sollen den Schutzbereich der Erfindung in keiner Weise beschränken, sondern verweisen lediglich auf die in den Zeichnungen gezeigten Ausführungsformen.

Die Zeichnungen zeigen in
- FIG. 1: eine perspektivische Ansicht einer ersten Ausführungsform eines Systems zum Bedecken einer Dachecke, welches System zum Bedecken einer Dachaußenecke ausgebildet ist und zwei Dachabschlussprofile und einen Eckverbinder zum Verbinden der Dachabschlussprofile umfasst, wobei die Dachabschlussprofile gemäß einer ersten Ausführungsform ausgebildet sind und der Eckverbinder gemäß einer ersten Ausführungsform ausgebildet ist;
- FIG. 2: eine andere perspektivische Ansicht des Systems der FIG. 1;
- FIG. 3: eine Draufsicht des Eckverbinders der FIG. 1;
- FIG. 4: eine perspektivische Ansicht zu FIG. 3;
- FIG. 5: eine andere perspektivische Ansicht zu FIG. 3;
- FIG. 6: eine erste Ausführungsform eines Verfahrens zum Herstellen eines Systems zum Bedecken einer Dachecke, welches Verfahren zum Herstellen des Systems der FIG. 1 ausgebildet ist;
- FIG. 7: eine perspektivische Ansicht von zwei Profilrohlingen, aus denen die Dachabschlussprofile der FIG. 1 bei Anwendung des Verfahrens der FIG. 6 hergestellt werden können;
- FIG. 8: die perspektivische Draufsicht zu FIG. 7, wobei die Profilrohlinge gemäß dem Verfahren der FIG. 6 relativ zu einer Dachaußenecke ausgerichtet sind;
- FIG. 9: eine perspektivische Draufsicht von zwei Dachabschlussprofilen, die gemäß dem Verfahren der FIG. 6 aus den Profilrohlingen der FIG. 8 hergestellt und ausgerichtet sind;
- FIG. 10: eine perspektivische Ansicht zu FIG. 9, wobei der Eckverbinder der FIG. 3 bis 5 gemäß dem Verfahren der FIG. 6 bereitgestellt ist;
- FIG. 11: eine perspektivische Ansicht des Eckverbinders und der Dachabschlussprofile, wobei Steckschenkel des Eckverbinders gemäß dem Verfahren der FIG. 6 teilweise in Aufnahmenuten der Dachabschlussprofile eingesteckt sind;
- FIG. 12: eine perspektivische Ansicht einer zweiten Ausführungsform des Systems, das zum Bedecken einer Dachinnenecke ausgebildet ist, wobei die Dachabschlussprofile gemäß einer zweiten Ausführungsform ausgebildet sind und der Eckverbinder gemäß einer zweiten Ausführungsform ausgebildet ist;
- FIG. 13: eine andere perspektivische Ansicht des Systems der FIG. 12;
- FIG. 14: eine Draufsicht des Eckverbinders der FIG. 12;
- FIG. 15: eine zweite Ausführungsform des Verfahrens, das zum Herstellen des Systems der FIG. 12 ausgebildet ist;
- FIG. 16: eine perspektivische Draufsicht von zwei Profilrohlingen, aus denen die Dachabschlussprofile der FIG. 12 bei Anwendung des Verfahrens der FIG. 15 hergestellt werden können, wobei die Profilrohlinge gemäß dem Verfahren der FIG. 15 relativ zu einer Dachinnenecke ausgerichtet sind;
- FIG. 17: eine perspektivische Draufsicht von zwei Dachabschlussprofilen, die gemäß dem Verfahren der FIG. 15 aus den Profilrohlingen der FIG. 16 hergestellt und ausgerichtet sind;
- FIG. 18: eine vergrößerte Ansicht des in FIG. 17 linken Dachabschlussprofils;
- FIG. 19: eine perspektivische Ansicht zu FIG. 17, wobei der Eckverbinder der FIG. 14 gemäß dem Verfahren der FIG. 15 bereitgestellt ist;
- FIG. 20: eine perspektivische Ansicht des Eckverbinders und der Dachabschlussprofile, wobei die Steckschenkel gemäß dem Verfahren der FIG. 15 teilweise in Aufnahmenuten der Dachabschlussprofile eingesteckt sind;
- FIG. 21: eine perspektivische Ansicht einer dritten Ausführungsform des Systems, das zum Bedecken einer Dachinnenecke ausgebildet ist, wobei die Dachabschlussprofile gemäß einer dritten Ausführungsform ausgebildet sind; und
- FIG. 22: eine andere perspektivische Ansicht des Systems der FIG. 21.

In FIG. 1 und 2 ist eine erste Ausführungsform eines erfindungsgemäßen Systems 10 zum Bedecken einer Dachecke 8 - siehe FIG. 8 - schematisch dargestellt, wobei die Dachecke 8 beispielhaft eine Dachaußenecke 8 mit einem Dacheckenwinkel δ von 90° ist. Die Dachecke 8 ist in FIG. 8 dargestellt und weist zwei Dachkanten 8', 8" auf, die an einer Vertikalachse V zusammentreffen und in Bezug auf die Vertikalachse V in dem Dacheckenwinkel δ zueinander angeordnet sind. Dieser Dacheckenwinkel δ verläuft über die Dachfläche hinweg von der in FIG. 8 rechten Dachkante 8" im Gegenuhrzeigersinn bis zu der linken Dachkante 8'. Das System 10 umfasst einen Eckverbinder 12, der gemäß einer ersten Ausführungsform ausgebildet ist, sowie ein erstes und ein zweites Dachabschlussprofil 14, 16, die jeweils gemäß einer ersten Ausführungsform ausgebildet sind.

In FIG. 3, 4 und 5 ist die erste Ausführungsform des Eckverbinders 12 schematisch dargestellt. Bei dieser Ausführungsform umfasst der Eckverbinder 12 einen Pfosten 18, der sich entlang einer Hochachse H des Eckverbinders 12 erstreckt, und einen ersten und einen zweiten Steckschenkel 20, 22, die mit dem Pfosten 18 verbunden sind. Der erste Steckschenkel 20 erstreckt sich entlang einer ersten Schenkelachse S1. Der zweite Steckschenkel 22 erstreckt sich entlang einer zweiten Schenkelachse S2. Die Schenkelachsen S1, S2 verlaufen rechtwinklig zu der Hochachse H und sind in Bezug auf die Hochachse H in einem ersten Winkel α zueinander angeordnet. Der Winkel α ist passend zu dem Dacheckenwinkel δ der Dachaußenecke 8 gewählt und gleicht diesem, sodass er ebenfalls 90° beträgt.

In FIG. 9, 10 und 11 sind die ersten Ausführungsformen der Dachabschlussprofile 14, 16 schematisch dargestellt. Das erste Dachabschlussprofil 14 weist ein erstes und ein zweites Ende 14', 14" sowie eine erste und eine zweite Seite 142, 144 - oder Innenseite 142 und Außenseite 144 - auf und erstreckt sich entlang einer ersten Profilachse P1. Die Seiten 142, 144 verlaufen parallel zu der Profilachse P1 von dem ersten bis zu dem zweiten Ende 14', 14" und weisen bei ordnungsgemäßer Ausrichtung des Dachabschlussprofils 14 zu der Dachecke 8 hin beziehungsweise von der Dachecke 8 weg. Das zweite Dachabschlussprofil 16 weist ebenfalls ein erstes und ein zweites Ende 16', 16" sowie eine erste und eine zweite Seite 162, 164 - oder Innenseite 162 und Außenseite 164 - auf und erstreckt sich entlang einer zweiten Profilachse P2. Die Seiten 162, 164 verlaufen parallel zu der Profilachse P2 von dem ersten bis zu dem zweiten Ende 16', 16" und weisen bei ordnungsgemäßer Ausrichtung des Dachabschlussprofils 16 zu der Dachecke 8 hin beziehungsweise von der Dachecke 8 weg. Die Profilachsen P1, P2 verlaufen rechtwinklig zu der Hochachse H und parallel zu den Schenkelachsen S1, S2, und sie sind in Bezug auf die Hochachse H in dem ersten Winkel α zueinander angeordnet. Das Dachabschlussprofil 14 weist eine erste Aufnahmenut 24 auf, die parallel zu der Profilachse P1 verläuft. Das Dachabschlussprofil 16 weist eine zweite Aufnahmenut 26 auf, die parallel zu der Profilachse P2 verläuft. Das Dachabschlussprofil 14 weist einen ersten und einen zweiten Begrenzungsbereich 28, 30 auf, die parallel zu der Profilachse P1 verlaufen und die Aufnahmenut 24 an ihrem in FIG. 10 oberen beziehungsweise unteren Ende begrenzen. Das Dachabschlussprofil 16 weist ebenfalls einen ersten und einen zweiten Begrenzungsbereich 30 auf, die parallel zu der Profilachse P2 verlaufen und die Aufnahmenut 26 an ihrem in FIG. 10 oberen beziehungsweise unteren Ende begrenzen. Das Dachabschlussprofil 14 weist an seinem ersten Ende 14' eine erste Stirnfläche 36 auf, die parallel zu der Hochachse H und rechtwinklig zu der Profilachse P1 verläuft. Das Dachabschlussprofil 16 weist an seinem zweiten Ende 16" eine zweite Stirnfläche 38 auf, die parallel zu der Hochachse H und rechtwinklig zu der Profilachse P2 verläuft. Das Dachabschlussprofil 14 weist an seinem ersten Ende 14' eine erste Schrägfläche 44 auf, die parallel zu der Hochachse H und einer Schrägachse S verläuft. Das Dachabschlussprofil 16 weist an seinem zweiten Ende 16" eine zweite Schrägfläche 46 auf, die parallel zu der Hochachse H und der Schrägachse S verläuft. Die Schrägachse S ist in Bezug auf die Hochachse H in einem zweiten Winkel β zu der ersten und der zweiten Profilachse P1, P2 angeordnet. Der Winkel β ist gleich der Hälfte des Winkels α und beträgt somit 45°. Er verläuft in FIG. 9 im Gegenuhrzeigersinn zum einen von der Schrägachse S bis zu der Profilachse P1 und zum anderen von der Profilachse P2 bis zu der Schrägachse S, so dass die Schrägachse S die Winkelhalbierende für den Winkel α bildet. Die Stirnfläche 36 grenzt an die Schrägfläche 44 bei einer Angrenzstelle an, die mit einem vorbestimmten ersten und einem vorbestimmten zweiten Abstand A1, A2 zu der ersten beziehungsweise der zweiten Seite 142, 144 liegt. Die Stirnfläche 38 grenzt an die Schrägfläche 46 bei einer Angrenzstelle an, die mit dem ersten und dem zweiten Abstand A1, A2 zu der ersten beziehungsweise der zweiten Seite 162, 164 liegt. Im fertiggestellten System 10 sind die Schrägflächen 44, 46 - wie in FIG. 1 und 2 dargestellt - aneinander angelegt. Außerdem füllt der Pfosten 18 - wie in FIG. 1 dargestellt - die Lücke, die von den Stirnflächen 36, 38 begrenzt wird, vollständig aus und fluchten die von der Dachecke weg weisenden Außenseiten des Pfostens 18 mit den Außenseiten 144, 164 der Dachabschlussprofile 14, 16.

Der erste Steckschenkel 20 ist im Wesentlichen plattenförmig ausgebildet und weist einen ersten und einen zweiten Randbereich 32, 34 auf, die parallel zu der Schenkelachse S1 verlaufen. Dieser Randbereich 32 ist an den Begrenzungsbereich 28 des Dachabschlussprofils 14 angelegt. Dieser Randbereich 34 ist an den Begrenzungsbereich 30 des Dachabschlussprofils 14 angelegt. Der zweite Steckschenkel 22 ist im Wesentlichen plattenförmig ausgebildet und weist einen ersten und einen zweiten Randbereich 32, 34 auf, die parallel zu der Schenkelachse S2 verlaufen. Dieser Randbereich 32 ist an den Begrenzungsbereich 28 des Dachabschlussprofils 16 angelegt. Dieser Randbereich 34 ist an den Begrenzungsbereich 30 des Dachabschlussprofils 16 angelegt. Somit ist der Steckschenkel 20 in die Aufnahmenut 24 und der Steckschenkel 22 in die Aufnahmenut 26 eingesteckt, so dass das Dachabschlussprofil 14 über den Steckschenkel 20, den Pfosten 18 und den Steckschenkel 22 mit dem Dachabschlussprofil 16 verbunden ist.

Der Pfosten 18 weist eine erste und eine zweite Anlagefläche 40, 42 auf, die parallel zu der Hochachse H verlaufen. Der Pfosten 18 hat - wie in FIG. 3 dargestellt - beispielsweise einen quadratischen Grundriss, sodass seine Anlagefläche 40 eine Breite B1 und seine Anlagefläche 42 eine Breite B2 = B1 hat. Die Breite B1 ist gleich dem zweiten Abstand A2. Die Anlagefläche 40 verläuft rechtwinklig zu der Schenkelachse S1 und ist an die Stirnfläche 36 angelegt. Die Anlagefläche 42 verläuft rechtwinklig zu der Schenkelachse S2 und ist an die Stirnfläche 38 angelegt. Die Steckschenkel 20, 22 sind mit dem Pfosten 18 fest verbunden, indem sie an die jeweilige Anlagefläche 40, 42 geschweißt sind.

Wenn das System 10 und somit der Eckverbinder 12 an der Dachecke 8 ordnungsgemäß angebracht ist, dann verläuft die Hochachse H im Wesentlichen parallel zu der Vertikalachse V, und die Profilachsen P1, P2 und die Schenkelachsen S1, S2 verlaufen im Wesentlichen parallel zu den jeweiligen Dachkanten 8', 8".

In FIG. 6, 7, 8, 9, 10 und 11 ist eine erste Ausführungsform eines erfindungsgemäßen Verfahrens zum Herstellen eines Systems 10 zum Bedecken einer Dachecke 8 schematisch dargestellt, mit dem beispielhaft das System 10 der FIG. 1 und 2 unter Verwendung des Eckverbinders 12 der FIG. 3, 4 und 5 hergestellt werden kann.

In einem Schritt S1 wird ein Eckverbinder 12 bereitgestellt, der gemäß der ersten Ausführungsform der FIG. 3 bis 5 ausgebildet ist.

In einem Schritt S2 wird - wie in FIG. 7 und 8 dargestellt - ein erster Profilrohling 140 bereitgestellt, der ein erstes und ein zweites Ende 140', 140" sowie eine erste und eine zweite Seite 142, 144 - oder Innenseite 142 und Außenseite 144 - aufweist und sich entlang der ersten Profilachse P1 erstreckt. Dabei entsprechen die Enden 140', 140" dem ersten beziehungsweise dem zweiten Ende 14', 14" des ersten Dachabschlussprofils 14. Die Seiten 142, 144 verlaufen parallel zu der ersten Profilachse P1 von dem ersten bis zu dem zweiten Ende 140', 140". Der Profilrohling 140 weist an der Seite 142 einen Auflagesteg auf, der, wenn der Profilrohling 140 beziehungsweise das aus diesem hergestellte Dachabschlussprofil 14 ordnungsgemäß an der Dachecke 8 angebracht ist, plan auf der Oberseite der Dachecke 8 aufliegt. Falls die Dachecke 8 zu einem Flachdach gehört, dann verläuft der Auflagesteg im Wesentlichen waagerecht. Der Profilrohling 140 weist an der Seite 144 einen Verblendungssteg auf, der, wenn der Profilrohling 140 - wie in FIG. 8 dargestellt - relativ zu der Oberseite der Dachecke 8 und zu den Dachkanten 8', 8" ordnungsgemäß ausgerichtet ist, beispielhaft senkrecht verläuft. Bei der ordnungsgemäßen Ausrichtung weisen die Seiten 142, 144 zu der Dachecke 8 hin beziehungsweise von der Dachecke 8 weg.

In einem Schritt S3, der auf Schritt S2 folgt, wird das erste Dachabschlussprofil 14 hergestellt. Dieses Herstellen erfolgt beispielhaft, indem - wie in FIG. 7 und 8 dargestellt - die Schrägachse S in Bezug auf die Hochachse H in dem zweiten Winkel β=45° zu der Profilachse P1 angeordnet wird. Dann wird an dem Profilrohling 140 ein erster Gehrungsschnitt in einer ersten Ebene E1 ausgeführt, die parallel zu der Hochachse H und der Schrägachse S verläuft und das Ende 140', das zu dem anderen Profilrohling 160 hin weist, an einer Schneidstelle schneidet, die mit dem ersten Abstand A1 zu der Seite 142 und mit dem zweiten Abstand A2 zu der Seite 144 liegt, siehe FIG. 8. Folglich werden durch den ersten Gehrungsschnitt die erste Stirnfläche 36 und die erste Schrägfläche 44 gebildet, siehe FIG. 9. Somit ist das Dachabschlussprofil 14 bereitgestellt.

In einem Schritt S4 wird ein zweiter Profilrohling 160 bereitgestellt, der wie der erste Profilrohling 140 ausgebildet ist und ein erstes und ein zweites Ende 160', 160" sowie eine erste und eine zweite Seite 162, 164 - oder Innenseite 162 und Außenseite 164 - aufweist und sich entlang der ersten Profilachse P1 erstreckt. Dabei entsprechen die Enden 160', 160" dem ersten beziehungsweise dem zweiten Ende 16', 16" des zweiten Dachabschlussprofils 16. Die Seiten 162, 164 verlaufen parallel zu der zweiten Profilachse P2 von dem ersten bis zu dem zweiten Ende 160', 160". Der Profilrohling 160 weist an der Seite 162 einen Auflagesteg auf, der, wenn der Profilrohling 160 beziehungsweise das aus diesem hergestellte Dachabschlussprofil 16 ordnungsgemäß an der Dachecke 8 angebracht ist, plan auf der Oberseite der Dachecke 8 aufliegt. Falls die Dachecke 8 zu einem Flachdach gehört, dann verläuft der Auflagesteg im Wesentlichen waagerecht. Der Profilrohling 160 weist an der Seite 164 einen Verblendungssteg auf, der, wenn der Profilrohling 160 - wie in FIG. 8 dargestellt - relativ zu der Oberseite der Dachecke 8 und zu den Dachkanten 8', 8" ordnungsgemäß ausgerichtet ist, beispielhaft senkrecht verläuft. Bei der ordnungsgemäßen Ausrichtung weisen die Seiten 162, 164 zu der Dachecke 8 hin beziehungsweise von der Dachecke 8 weg.

In einem Schritt S5, der auf Schritt S4 folgt, wird das zweite Dachabschlussprofil 16 hergestellt. Dieses Herstellen erfolgt beispielhaft, indem - wie in FIG. 7 und 8 dargestellt - die Schrägachse S in Bezug auf die Hochachse H in dem zweiten Winkel β zu der Profilachse P2 angeordnet wird. Dann wird an dem Profilrohling 160 ein zweiter Gehrungsschnitt in einer zweiten Ebene E2 ausgeführt wird, die parallel zu der Hochachse H und der Schrägachse S verläuft und das Ende 160", das zu dem anderen Profilrohling 140 hin weist, an einer Schneidstelle schneidet, die mit dem ersten Abstand A1 zu der Seite 162 und mit dem zweiten Abstand A2 zu der Seite 164 liegt, siehe FIG. 8. Folglich werden durch den zweiten Gehrungsschnitt die zweite Stirnfläche 38 und die zweite Schrägfläche 46 gebildet, siehe FIG. 9. Somit ist das Dachabschlussprofil 16 bereitgestellt.

In einem Schritt S6, der auf Schritt S5 folgt, werden - wie in FIG. 9 dargestellt - die Dachabschlussprofile 14, 16 und somit die Profilachsen P1, P2 derart angeordnet, dass sie rechtwinklig zu der Hochachse H und parallel zu den Schenkelachsen S1, S2 sowie in Bezug auf die Hochachse H in dem ersten Winkel α zueinander verlaufen.

In einem Schritt S7, der auf Schritt S6 folgt, wird das erste Dachabschlussprofil 14 über den ersten Steckschenkel 20, den Pfosten 18 und den zweiten Steckschenkel 22 mit dem zweiten Dachabschlussprofil 16 verbunden. Dieses Verbinden erfolgt beispielhaft, indem - wie in FIG. 10 und 11 dargestellt - der Steckschenkel 20 in die Aufnahmenut 24 und der Steckschenkel 22 in die Aufnahmenut 26 eingesteckt wird.

Diese Einstecken erfolgt beispielhaft, indem zum einen die Randbereiche 32, 34 des Steckschenkels 20 an die ihnen zugeordneten Begrenzungsbereiche 28, 30 des Dachabschlussprofils 14 angelegt werden. Dann werden das Dachabschlussprofil 14 und der Eckverbinder 12 längs der Profilachse P1 und der Schenkelachse S1 zusammengeschoben. Zum anderen werden die Randbereiche 32, 34 des Steckschenkels 22 an die ihnen zugeordneten Begrenzungsbereiche 28, 30 des Dachabschlussprofils 16 angelegt. Dann werden das Dachabschlussprofil 16 und der Eckverbinder 12 längs der Profilachse P2 und der Schenkelachse S2 zusammengeschoben. Dieses Zusammenschieben der Dachabschlussprofile 14, 16 und des Eckverbinders 12 erfolgt so weit, dass - wie in FIG. 1 und 2 dargestellt - die Anlagefläche 40 an die Stirnfläche 36, die Anlagefläche 42 an die Stirnfläche 38 und die Schrägfläche 44 an die Schrägfläche 46 angelegt wird. Die Herstellung des Systems 10 ist damit vollbracht.

In FIG. 12 und 13 ist eine zweite Ausführungsform eines erfindungsgemäßen Systems 10 zum Bedecken einer Dachecke 8 - siehe FIG. 16 - schematisch dargestellt, wobei die Dachecke 8 beispielhaft eine Dachinnenecke 8 mit einem Dacheckenwinkel δ von 270° ist. Diese Ausführungsform ähnelt der ersten Ausführungsform, sodass im Folgenden vor Allem die Unterschiede näher erläutert werden. Die Dachecke 8 ist in FIG. 16 dargestellt, und der Dacheckenwinkel δ verläuft über die Dachfläche hinweg von der in FIG. 15 rechten Dachkante 8" im Gegenuhrzeigersinn bis zu der linken Dachkante 8'.

Bei dieser Ausführungsform des Systems 10 ist der Eckverbinder 12 gemäß einer zweiten Ausführungsform ausgebildet. Diese Ausführungsform ähnelt der ersten Ausführungsform des Eckverbinders 12, sodass im Folgenden vor Allem die Unterschiede näher erläutert werden. Bei dieser Ausführungsform des Systems 10 sind die Dachabschlussprofile 14, 16 jeweils gemäß einer zweiten Ausführungsform ausgebildet. Diese Ausführungsformen ähnelt den ersten Ausführungsformen der Dachabschlussprofile 14, 16, sodass im Folgenden vor Allem die Unterschiede näher erläutert werden.

In FIG. 14 ist die zweite Ausführungsform des Eckverbinders 12 schematisch dargestellt. Bei dieser Ausführungsform ist der Winkel α ist passend zu dem Dacheckenwinkel δ der Dachinnenecke 8 gewählt, sodass er ebenfalls 270° beträgt.

In FIG. 17, 18, 19 und 20 sind die zweiten Ausführungsformen der Dachabschlussprofile 14, 16 schematisch dargestellt. Bei diesen Ausführungsformen beträgt der Winkel β 135°. Er verläuft in FIG. 17 im Gegenuhrzeigersinn zum einen von der Schrägachse S bis zu der Profilachse P1 und zum anderen von der Profilachse P2 bis zu der Schrägachse S. Die Stirnfläche 36 ist parallel zu der Profilachse P1, in Richtung von dem Pfosten 18 weg und zu dem Ende 14" hin sowie um einen vorbestimmten Versatzbetrag C von der Schrägfläche 44 versetzt, also in FIG. 17 nach links unten. Die Stirnfläche 38 ist parallel zu der Profilachse P2, in Richtung von dem Pfosten 18 weg und zu dem Ende 16' hin sowie um den Versatzbetrag C von der Schrägfläche 46 versetzt, also in FIG. 17 nach rechts unten. Der Versatzbetrag C ist gleich der Breite B1 der Anlagefläche 40. Im fertiggestellten System 10 sind die Schrägflächen 44, 46 - wie in FIG. 12 und 13 dargestellt - aneinander angelegt. Außerdem füllt der Pfosten 18 - wie in FIG. 12 dargestellt - die Lücke, die von den Stirnflächen 36, 38 begrenzt wird, vollständig aus.

In FIG. 15, 16, 17, 18, 19 und 20 ist eine zweite Ausführungsform eines erfindungsgemäßen Verfahrens zum Herstellen eines Systems 10 zum Bedecken einer Dachecke 8 schematisch dargestellt, mit dem beispielhaft das System 10 der FIG. 12 und 13 unter Verwendung des Eckverbinders 12 der FIG. 14 hergestellt werden kann. Diese Ausführungsform ähnelt der ersten Ausführungsform, sodass im Folgenden vor Allem die Unterschiede näher erläutert werden.

In Schritt S1 wird ein Eckverbinder 12 bereitgestellt, der gemäß der zweiten Ausführungsform der FIG. 14 ausgebildet ist.

In Schritt S2 wird - wie in FIG. 16 dargestellt - der erste Profilrohling 140 bereitgestellt.

In einem Schritt S3a, der auf Schritt S2 folgt und im Wesentlichen Schritt S3 entspricht, wird das erste Dachabschlussprofil 14 hergestellt. Dieses Herstellen erfolgt beispielhaft, indem - wie in FIG. 16 dargestellt - die Schrägachse S in Bezug auf die Hochachse H in dem zweiten Winkel β=135° zu der Profilachse P1 angeordnet wird. Dann wird an dem Profilrohling 140 der erste Gehrungsschnitt in der ersten Ebene E1 ausgeführt, die das Ende 140' an einer Schneidstelle schneidet, die mit dem ersten Abstand A1 zu der Seite 142 und mit dem zweiten Abstand A2 zu der Seite 144 liegt, siehe FIG. 16. In FIG. 16 ist zusätzlich zu der Ebene E1 rechts von dieser als mögliche Variante eine alternative erste Ebene E1' dargestellt. Bei der Ebene E1' ist der erste Abstand A1 größer als Null, wohingegen bei der Ebene E1 der erste Abstand A1 gleich Null ist. Folglich wird durch den ersten Gehrungsschnitt die erste Schrägfläche 44 gebildet, siehe FIG. 17. In der Schrägfläche 44 wird eine erste Ausnehmung derart eingebracht, dass die erste Stirnfläche 36 gebildet wird, siehe FIG. 18. Die Stirnfläche 36 ist parallel zu der Profilachse P1, in Richtung zu dem Ende 14" hin und um den Versatzbetrag C von der Schrägfläche 44 versetzt. Die Stirnfläche 36 weist rechtwinklig zu der Hochachse H eine Breite B3 - siehe FIG. 18 - auf, die gleich der Breite B1 der ersten Anlagefläche 40 ist. Folglich wird durch die erste Ausnehmung die Stirnfläche 36 gebildet. Somit ist das Dachabschlussprofil 14 bereitgestellt.

In Schritt S4 wird der zweite Profilrohling 160 bereitgestellt.

In einem Schritt S5a, der auf Schritt S4 folgt und im Wesentlichen Schritt S5 entspricht, wird das zweite Dachabschlussprofil 16 hergestellt. Dieses Herstellen erfolgt beispielhaft, indem - wie in FIG. 16 dargestellt - die Schrägachse S in Bezug auf die Hochachse H in dem zweiten Winkel β zu der Profilachse P2 angeordnet wird. Dann wird an dem Profilrohling 160 ein zweiter Gehrungsschnitt in der zweiten Ebene E2 ausgeführt wird, die das Ende 160" an einer Schneidstelle schneidet, die mit dem ersten Abstand A1 zu der Seite 162 und mit dem zweiten Abstand A2 zu der Seite 164 liegt, siehe FIG. 16. Die Erläuterungen, die oben bei Schritt S3a zu der Ebene E1 und der alternativen Ebene E1' gemacht wurden, gelten analog für die Ebene E2. Folglich wird durch den zweiten Gehrungsschnitt die zweite Schrägfläche 46 gebildet, siehe FIG. 17. In der Schrägfläche 46 wird eine zweite Ausnehmung derart eingebracht, dass die zweite Stirnfläche 38 gebildet wird, siehe FIG. 18, die zwar das Dachabschlussprofil 14, die Schrägfläche 44, die Stirnfläche 36 und die erste Ausnehmung zeigt, jedoch analog gilt. Die Stirnfläche 38 ist parallel zu der Profilachse P2, in Richtung zu dem Ende 16' hin und um den Versatzbetrag C von der Schrägfläche 46 versetzt. Die Stirnfläche 38 weist rechtwinklig zu der Hochachse H eine Breite B3 - siehe FIG. 18 - auf, die gleich der Breite B2 der zweiten Anlagefläche 42 ist. Folglich wird durch die zweite Ausnehmung die Stirnfläche 38 gebildet. Somit ist das Dachabschlussprofil 16 bereitgestellt.

In Schritt S6, der auf Schritt S5a folgt, werden - wie in FIG. 17 dargestellt - die Dachabschlussprofile 14, 16 und somit die Profilachsen P1, P2 derart angeordnet, dass sie rechtwinklig zu der Hochachse H und parallel zu den Schenkelachsen S1, S2 sowie in Bezug auf die Hochachse H in dem ersten Winkel α=270° zueinander verlaufen.

In Schritt S7, der auf Schritt S6 folgt, wird das erste Dachabschlussprofil 14 mit dem zweiten Dachabschlussprofil 16 verbunden, indem - wie in FIG. 19 und 20 dargestellt - der Steckschenkel 20 in die Aufnahmenut 24 und der Steckschenkel 22 in die Aufnahmenut 26 eingesteckt wird. Die Herstellung des Systems 10 ist damit vollbracht.

In FIG. 21 und 22 ist eine dritte Ausführungsform eines erfindungsgemäßen Systems 10 zum Bedecken einer Dachecke 8 - siehe FIG. 16 - schematisch dargestellt, wobei die Dachecke 8 beispielhaft eine Dachinnenecke 8 mit einem Dacheckenwinkel δ von 270° ist. Diese Ausführungsform ähnelt der zweiten Ausführungsform, sodass im Folgenden vor Allem die Unterschiede näher erläutert werden. Die Dachecke 8 ist in FIG. 16 dargestellt, und der Dacheckenwinkel δ verläuft über die Dachfläche hinweg von der in FIG. 15 rechten Dachkante 8" im Gegenuhrzeigersinn bis zu der linken Dachkante 8'.

Bei dieser Ausführungsform des Systems 10 sind die Dachabschlussprofile 14, 16 jeweils gemäß einer dritten Ausführungsform ausgebildet. Diese Ausführungsformen ähnelt den zweiten Ausführungsformen der Dachabschlussprofile 14, 16, sodass im Folgenden vor Allem die Unterschiede näher erläutert werden.

Bei diesen Ausführungsformen sind die Dachabschlussprofile 14, 16 einfach durch die Profilrohlinge 140, 160 der FIG. 7, 8 und 16 gebildet, sodass sie weder Schrägflächen 44, 46 wie bei den ersten und zweiten Ausführungsformen der FIG. 9, 10 und 11 beziehungsweise der FIG. 17, 18, 19 und 20 noch Ausnehmungen wie bei den zweiten Ausführungsformen der FIG. 17, 18, 19 und 20 aufweisen. Die Steckschenkel 20, 22 sind in die Aufnahmenuten 26, 28 so weit eingesteckt, dass die Anlageflächen 40, 42 an dem Ende 14' des Dachabschlussprofils 14, das durch das Ende 140' des Profilrohlings 140 gebildet wird, beziehungsweise an dem Ende 16" des Dachabschlussprofils 16,das durch das Ende 160" des Profilrohlings 160 gebildet wird, anliegen.

Im folgenden wird eine dritte Ausführungsform eines erfindungsgemäßen Verfahrens zum Herstellen eines Systems 10 zum Bedecken einer Dachecke 8 schematisch dargestellt, mit dem beispielhaft das System 10 der FIG. 21 und 22 unter Verwendung des Eckverbinders 12 der FIG. 14 hergestellt werden kann. Diese Ausführungsform ähnelt der zweiten Ausführungsform, sodass im Folgenden vor Allem die Unterschiede näher erläutert werden.

Schritt S1 ist unverändert.

Schritt S2 ist unverändert.

In Schritt S3a wird das Dachabschlussprofil 14 hergestellt, indem es einfach durch den Profilrohling 140 gebildet wird.

Schritt S4 ist unverändert.

In Schritt S5a wird das Dachabschlussprofil 16 hergestellt, indem es einfach durch den Profilrohling 160 gebildet wird.

Schritt S6 ist unverändert.

Schritt S7 ist unverändert. Die Herstellung des Systems 10 ist damit vollbracht.

### BEZUGSZEICHENLISTE

- 8: Dachecke, Dachaußenecke, Dachinnenecke
- 10: System
- 12: Eckverbinder von 10
- 14: erstes Dachabschlussprofil
- 14'/14": erstes/zweites Ende von 14
- 16: zweites Dachabschlussprofil
- 16'/16": erstes/zweites Ende von 16
- 18: Pfosten von 12
- 20/22: erster/zweiter Steckschenkel von 12
- 24: erste Aufnahmenut von 14
- 26: zweite Aufnahmenut von 16
- 28/30: erster/zweiter Begrenzungsbereich von 14, 16
- 32/34: erster/zweiter Randbereich von 20, 22
- 36: erste Stirnfläche von 14
- 38: zweite Stirnfläche von 16
- 40/42: erste/zweite Anlagefläche von 18
- 44: erste Schrägfläche von 14
- 46: zweite Schrägfläche von 16
- 140: erster Profilrohling
- 140'/140": erstes/zweites Ende von 140
- 142/144: Innenseite oder erste Seite/Außenseite oder zweite Seite von 140, 14
- 160: zweiter Profilrohling
- 160'/160": erstes/zweites Ende von 160
- 162/164: Innenseite oder erste Seite/Außenseite oder zweite Seite von 160, 16
- α/β: erster/zweiter Winkel
- δ: Dacheckenwinkel
- A1/A2: erster/zweiter Abstand
- B1/B2: Breite von 40/42
- B3: Breite von 36, 38
- C: Versatzbetrag von 36, 38
- E1/E2: erste Ebene/zweite Ebene
- H: Hochachse von 10
- P1/P2: erste Profilachse von 14/zweite Profilachse von 16
- S: Schrägachse
- S1/S2: erste Schenkelachse von 20/zweite Schenkelachse von 22
- V: Vertikalachse von 8

## Patentansprüche

1. Eckverbinder (12) zum Verbinden von zwei Dachabschlussprofilen (14, 16), nämlich eines ersten und eines zweiten Dachabschlussprofils (14, 16), die jeweils ein erstes und ein zweites Ende (14', 16'; 14", 16") aufweisen und sich entlang einer ersten beziehungsweise einer zweiten Profilachse (P1, P2) erstrecken, wobei die Profilachsen (P1, P2) rechtwinklig zu einer Hochachse (H) des Eckverbinders (12) verlaufen und in Bezug auf die Hochachse (H) in einem ersten Winkel (α), der im Falle einer Dachaußenecke (8) größer oder gleich 30° und kleiner oder gleich 150° ist und im Falle einer Dachinnenecke (8) größer oder gleich 210° und kleiner oder gleich 330° ist, zueinander angeordnet sind, wobei der Eckverbinder (12) umfasst
- einen Pfosten (18), der sich entlang der Hochachse (H) erstreckt; und
- einen ersten und einen zweiten Steckschenkel (20, 22), die mit dem Pfosten (18) verbunden sind und sich entlang einer ersten beziehungsweise einer zweiten Schenkelachse (S1, S2) erstrecken;
wobei
- die Schenkelachsen (S1, S2) rechtwinklig zu der Hochachse (H) verlaufen und in Bezug auf die Hochachse (H) in dem ersten Winkel (α) zueinander angeordnet sind.

2. Eckverbinder (12) gemäß Anspruch 1, wobei
- das erste und das zweite Dachabschlussprofil (14, 16) eine erste beziehungsweise eine zweite Aufnahmenut (24, 26) aufweisen, die parallel zu der jeweiligen Profilachse (P1, P2) verlaufen; und
- der erste und der zweite Steckschenkel (20, 22) in die erste beziehungsweise die zweite Aufnahmenut (24, 26) einsteckbar sind.

3. Eckverbinder (12) gemäß Anspruch 2, wobei
- jedes Dachabschlussprofil (14, 16) einen ersten und einen zweiten Begrenzungsbereich (28, 30) aufweist, die parallel zu der jeweiligen Profilachse (P1, P2) verlaufen und die jeweilige Aufnahmenut (24, 28) begrenzen;
- jeder Steckschenkel (20, 22) im Wesentlichen plattenförmig ausgebildet ist und einen ersten und einen zweiten Randbereich (32, 34) aufweist, die parallel zu der jeweiligen Schenkelachse (S1, S2) verlaufen;
- der erste und der zweite Randbereich (32, 34) des ersten Steckschenkels (20) an den ersten beziehungsweise den zweiten Begrenzungsbereich (28, 30) des ersten Dachabschlussprofils (14) anlegbar sind; und
- der erste und der zweite Randbereich (32, 34) des zweiten Steckschenkels (22) an den ersten beziehungsweise den zweiten Begrenzungsbereich (28, 30) des zweiten Dachabschlussprofils (16) anlegbar sind.

4. Eckverbinder (12) gemäß einem oder mehreren der vorherigen Ansprüche, wobei
- das erste Dachabschlussprofil (14) an seinem ersten Ende (14') eine erste Stirnfläche (36) und das zweite Dachabschlussprofil (16) an seinem zweiten Ende (16") eine zweite Stirnfläche (38) aufweist, die parallel zu der Hochachse (H) und/oder rechtwinklig zu der jeweiligen Profilachse (P1, P2) verlaufen; und
- der Pfosten (18) eine erste und eine zweite Anlagefläche (40, 42) aufweist, die an die erste beziehungsweise die zweite Stirnfläche (36, 38) anlegbar sind.

5. Eckverbinder (12) gemäß Anspruch 4, wobei
- die erste und die zweite Anlagefläche (40, 42) parallel zu der Hochachse (H)und/oder rechtwinklig zu der jeweiligen Schenkelachse (S1, S2) verlaufen.

6. Eckverbinder (12) gemäß einem oder mehreren der vorherigen Ansprüche, wobei
- wenigstens einer der Steckschenkel (20, 22) mit dem Pfosten (18) fest verbunden oder monolithisch ausgebildet ist.

7. System (10) zum Bedecken einer Dachecke (8), nämlich einer Dachaußenecke (8) oder einer Dachinnenecke (8), umfassend
- einen Eckverbinder (12), der gemäß einem oder mehreren der Ansprüche 1 bis 6 ausgebildet ist; und
- ein erstes und ein zweites Dachabschlussprofil (14, 16), die jeweils ein erstes und ein zweites Ende (14', 16'; 14", 16") aufweisen und sich entlang einer ersten beziehungsweise einer zweiten Profilachse (P1, P2) erstrecken;
wobei
- die Profilachsen (P1, P2) rechtwinklig zu der Hochachse (H) verlaufen und in Bezug auf die Hochachse (H) in dem ersten Winkel (α) zueinander angeordnet sind und/oder die Profilachsen (P1, P2) parallel zu den Schenkelachsen (S1, S2) verlaufen; und
- das erste Dachabschlussprofil (14) über den ersten Steckschenkel (20), den Pfosten (18) und den zweiten Steckschenkel (22) mit dem zweiten Dachabschlussprofil (16) verbunden ist.

8. System (10) gemäß Anspruch 7, wobei
- das erste und das zweite Dachabschlussprofil (14, 16) eine erste beziehungsweise eine zweite Aufnahmenut (24, 26) aufweisen, die parallel zu der jeweiligen Profilachse (P1, P2) verlaufen;
- der Eckverbinder (12) gemäß Anspruch 2 ausgebildet ist; und
- der erste und der zweite Steckschenkel (20, 22) in die erste beziehungsweise die zweite Aufnahmenut (24, 26) eingesteckt sind.

9. System (10) gemäß Anspruch 8, wobei
- jedes Dachabschlussprofil (14, 16) einen ersten und einen zweiten Begrenzungsbereich (28, 30) aufweist, die parallel zu der jeweiligen Profilachse (P1, P2) verlaufen und die jeweilige Aufnahmenut (24, 28) begrenzen;
- der Eckverbinder (12) gemäß Anspruch 3 ausgebildet ist;
- der erste und der zweite Randbereich (32, 34) des ersten Steckschenkels (20) an den ersten beziehungsweise den zweiten Begrenzungsbereich (28, 30) des ersten Dachabschlussprofils (14) angelegt sind; und
- der erste und der zweite Randbereich (32, 34) des zweiten Steckschenkels (22) an den ersten beziehungsweise den zweiten Begrenzungsbereich (28, 30) des zweiten Dachabschlussprofils (16) angelegt sind.

10. System (10) gemäß einem oder mehreren der Ansprüche 7 bis 9, wobei
- das erste Dachabschlussprofil (14) an seinem ersten Ende (14') eine erste Stirnfläche (36) und das zweite Dachabschlussprofil (16) an seinem zweiten Ende (16") eine zweite Stirnfläche (38) aufweist, die parallel zu der Hochachse (H) und/oder rechtwinklig zu der jeweiligen Profilachse (P1, P2) verlaufen;
- der Eckverbinder (12) gemäß Anspruch 4 oder gemäß Ansprüchen 4 und 5 ausgebildet ist; und
- die erste und die zweite Anlagefläche (40, 42) an die erste beziehungsweise die zweite Stirnfläche (36, 38) angelegt sind.

11. System (10) gemäß einem oder mehreren der Ansprüche 7 bis 10, wobei
- das erste Dachabschlussprofil (14) an seinem ersten Ende (14') eine erste Schrägfläche (44) und das zweite Dachabschlussprofil (16) an seinem zweiten Ende (16") eine zweite Schrägfläche (46) aufweist, die parallel zu der Hochachse (H) und einer Schrägachse (S) verlaufen;
- die Schrägachse (S) in Bezug auf die Hochachse (H) in einem zweiten Winkel (β), der gleich der Hälfte des ersten Winkels (α) ist, zu der ersten oder der zweiten Profilachse (P1, P2) angeordnet ist; und
- die Schrägflächen (44, 46) aneinander angelegt sind.

12. System (10) gemäß Ansprüchen 10 und 11, wobei
- im Falle einer Dachaußenecke (8) die Stirnflächen (36, 38) an die jeweiligen Schrägflächen (44, 46) angrenzen; und
- im Falle einer Dachinnenecke (8) die Stirnflächen (36, 38) parallel zu den jeweiligen Profilachsen (P1, P2), in Richtung von dem Pfosten (18) weg und um einen vorbestimmten Versatzbetrag (C) von den jeweiligen Schrägflächen (44, 46) versetzt sind.

13. Verfahren zum Herstellen eines Systems (10) zum Bedecken einer Dachecke (8), welches System (10) gemäß einem oder mehreren der Ansprüche 7 bis 12 ausgebildet ist, wobei
- (S1) ein Eckverbinder (12) bereitgestellt wird, der gemäß einem oder mehreren der Ansprüche 1 bis 6 ausgebildet ist;
- ein erstes und ein zweites Dachabschlussprofil (14, 16) bereitgestellt werden, die jeweils ein erstes und ein zweites Ende (14', 16'; 14", 16") aufweisen und sich entlang einer ersten beziehungsweise einer zweiten Profilachse (P1, P2) erstrecken;
- (S6) die Profilachsen (P1, P2) rechtwinklig zu der Hochachse (H) verlaufend und in Bezug auf die Hochachse (H) in dem ersten Winkel (α) zueinander angeordnet werden und/oder die Profilachsen (P1, P2) parallel zu den Schenkelachsen (S1, S2) verlaufend angeordnet werden; und
- (S7) das erste Dachabschlussprofil (14) über den ersten Steckschenkel (20), den Pfosten (18) und den zweiten Steckschenkel (22) mit dem zweiten Dachabschlussprofil (16) verbunden wird.

14. Verfahren gemäß Anspruch 13, insbesondere zum Herstellen eines Systems (10), das gemäß Anspruch 8 ausgebildet ist, wobei
- das erste und das zweite Dachabschlussprofil (14, 16) eine erste beziehungsweise eine zweite Aufnahmenut (24, 26) aufweisen, die parallel zu der jeweiligen Profilachse (P1, P2) verlaufen;
- der Eckverbinder (12) gemäß Anspruch 2 ausgebildet ist; und
- das Verbinden (S7) umfasst, dass
- der erste und der zweite Steckschenkel (20, 22) in die erste beziehungsweise die zweite Aufnahmenut (24, 26) eingesteckt werden.

15. Verfahren gemäß Anspruch 14, insbesondere zum Herstellen eines Systems (10), das gemäß Anspruch 9 ausgebildet ist, wobei
- jedes Dachabschlussprofil (14, 16) einen ersten und einen zweiten Begrenzungsbereich (28, 30) aufweist, die parallel zu der jeweiligen Profilachse (P1, P2) verlaufen und die jeweilige Aufnahmenut (24, 28) begrenzen;
- der Eckverbinder (12) gemäß Anspruch 3 ausgebildet ist; und
- das Einstecken umfasst, dass
- der erste und der zweite Randbereich (32, 34) des ersten Steckschenkels (20) an den ersten beziehungsweise den zweiten Begrenzungsbereich (28, 30) des ersten Dachabschlussprofils (14) angelegt werden; und
- der erste und der zweite Randbereich (32, 34) des zweiten Steckschenkels (22) an den ersten beziehungsweise den zweiten Begrenzungsbereich (28, 30) des zweiten Dachabschlussprofils (16) angelegt werden.

16. Verfahren gemäß einem oder mehreren der Ansprüche 13 bis 15, insbesondere zum Herstellen eines Systems (10), das gemäß Anspruch 10 ausgebildet ist, wobei
- das erste Dachabschlussprofil (14) an seinem ersten Ende (14') eine erste Stirnfläche (36) und das zweite Dachabschlussprofil (16) an seinem zweiten Ende (16") eine zweite Stirnfläche (38) aufweist, die parallel zu der Hochachse (H) und/oder rechtwinklig zu der jeweiligen Profilachse (P1, P2) verlaufen;
- der Eckverbinder (12) gemäß Anspruch 4 oder gemäß Ansprüchen 4 und 5 ausgebildet ist; und
- das Verbinden (S7) umfasst, dass
- die erste und die zweite Anlagefläche (40, 42) an die erste beziehungsweise die zweite Stirnfläche (36, 38) angelegt werden.

17. Verfahren gemäß einem oder mehreren der Ansprüche 13 bis 16, insbesondere zum Herstellen eines Systems (10), das gemäß Anspruch 11 ausgebildet ist, wobei
- das erste Dachabschlussprofil (14) an seinem ersten Ende (14') eine erste Schrägfläche (44) und das zweite Dachabschlussprofil (16) an seinem zweiten Ende (16") eine zweite Schrägfläche (46) aufweist, die parallel zu der Hochachse (H) und einer Schrägachse (S) verlaufen;
- die Schrägachse (S) in Bezug auf die Hochachse (H) in einem zweiten Winkel (β), der gleich der Hälfte des ersten Winkels (α) ist, zu der ersten oder der zweiten Profilachse (P1, P2) angeordnet wird; und
- das Verbinden (S7) umfasst, dass
- die Schrägflächen (44, 46) aneinander angelegt werden.

18. Verfahren gemäß einem oder mehreren der Ansprüche 13 bis 17, insbesondere zum Herstellen eines Systems (10), das gemäß Anspruch 11 ausgebildet ist, wobei
- (S2) ein erster Profilrohling (140) bereitgestellt wird, der
- ein erstes und ein zweites Ende (140', 140") aufweist, die dem ersten beziehungsweise dem zweiten Ende (14', 14") des ersten Dachabschlussprofils (14) entsprechen,
- sich entlang der ersten Profilachse (P1) erstreckt und
- eine erste und eine zweite Seite (142, 144) aufweist, die zu der Dachecke (8) hin beziehungsweise von der Dachecke (8) weg weisen und parallel zu der ersten Profilachse (P1) von dem ersten bis zu dem zweiten Ende (140', 140") verlaufen;
- (S3, S3a) das erste Dachabschlussprofil (14) hergestellt wird, indem
- an dem ersten Profilrohling (140) ein erster Gehrungsschnitt in einer ersten Ebene (E1) ausgeführt wird, die parallel zu der Hochachse (H) und der Schrägachse (S) verläuft und das erste Ende (140') an einer Schneidstelle schneidet, die mit einem vorbestimmten ersten und einem vorbestimmten zweiten Abstand (A1, A2) zu der jeweiligen Seite (142, 144) liegt,
wobei im Falle einer Dachaußenecke der erste Abstand (A1) größer als Null ist, und
wobei im Falle einer Dachinnenecke der zweite Abstand (A2) größer als Null ist;
- (S4) ein zweiter Profilrohling (160) bereitgestellt wird, der
- ein erstes und ein zweites Ende (160', 160") aufweist, die dem ersten beziehungsweise dem zweiten Ende (16', 16") des zweiten Dachabschlussprofils (16) entsprechen,
- sich entlang der zweiten Profilachse (P2) erstreckt und
- eine erste und eine zweite Seite (162, 164) aufweist, die zu der Dachecke (8) hin beziehungsweise von der Dachecke (8) weg weisen und parallel zu der zweiten Profilachse (P2) von dem ersten bis zu dem zweiten Ende (160', 160") verlaufen;
- (S5, S5a) das zweite Dachabschlussprofil (16) hergestellt wird, indem
- an dem zweiten Profilrohling (160) ein zweiter Gehrungsschnitt in einer zweiten Ebene (E2) ausgeführt wird, die parallel zu der Hochachse (H) und der Schrägachse (S) verläuft und das zweite Ende (160") an einer Schneidstelle schneidet, die mit dem ersten und dem zweiten Abstand (A1, A2) zu der jeweiligen Seite (162, 164) liegt; und
- durch den ersten und den zweiten Gehrungsschnitt eine erste beziehungsweise eine zweite Schrägfläche (44, 46) gebildet werden, die parallel zu der Hochachse (H) und der Schrägachse (S) verlaufen.

19. Verfahren gemäß Anspruch 18, wobei im Falle einer Dachaußenecke (8)
- der zweite Abstand (A2) größer als Null ist, so dass durch den ersten und den zweiten Gehrungsschnitt eine erste beziehungsweise eine zweite Stirnfläche (36, 38) gebildet werden, die parallel zu der Hochachse (H) und/oder rechtwinklig zu der jeweiligen Profilachse (P1, P2) verlaufen.

20. Verfahren gemäß Anspruch 18, wobei im Falle einer Dachinnenecke (8)
- der erste Abstand (A1) größer oder gleich Null ist;
- das Herstellen (S3a) des ersten Dachabschlussprofils (14) umfasst, dass
- in der ersten Schrägfläche (44) eine erste Ausnehmung derart eingebracht wird, dass eine erste Stirnfläche (36) gebildet wird, die parallel zu der Hochachse (H) und/oder rechtwinklig zu der ersten Profilachse (P1) verläuft; und
- das Herstellen (S5a) des zweiten Dachabschlussprofils (16) umfasst, dass
- in der zweiten Schrägfläche (46) eine zweite Ausnehmung derart eingebracht wird, dass eine zweite Stirnfläche (38) gebildet wird, die parallel zu der Hochachse (H) und/oder rechtwinklig zu der zweiten Profilachse (P2) verläuft.
